# FASCICULE DE BREVET EUROPEEN

(11) **EP 0 041 414 B1**
(45) Date de publication et mention de la délivrance du brevet: **29.08.1984**
(21) Numéro de dépôt: 81400684.7
(22) Date de dépôt: 30.04.1981
(51) Int. Cl.: B25B 1/22, B25B 5/00

(54) **Presse-étau perfectionnée**
Spannvorrichtung
Work clamp

(30) Priorité: 03.06.1980 FR 8012288
(43) Date de publication de la demande: 09.12.1981
(73) Titulaire: ETABLISSEMENTS PIOLE S.A. Société dite, 80210 Feuquieres en Vimeu (FR)
(72) Inventeur: Gautier, Philippe, F-75014 Paris (FR); Grunhertz, Gérard, F-80210 Feuquieres-en-Vimeu (FR); Thiebault, Jean-Marc, Vaudricourt F-80530 Bethencourt (FR)
(74) Mandataire: Bressand, Georges

## Description

La présente invention concerne les étaux et se rapporte plus particulièrement aux étaux pour tables de travail ou établis du type professionnel ou bricoleur.

Les utilisateurs de matériel de ce type disposent généralement de peu de place pour installer leur outillage, de sorte qu'il leur est difficile de laisser à demeure sur une table ou même sur un établi de petites dimensions, un étau que rend alors une partie de la table inutilisable pour des travaux nécessitant une surface libre sur la table ou l'établi relativement importante.

Par ailleurs, les étaux actuellement disponibles dans le commerce ne peuvent assurer un serrage que dans une seule direction alors qu'il est quelquefois intéressant de pouvoir immobiliser une pièce dans plusieurs directions correspondant à des opérations qu'il y a lieu d'effectuer sur cette pièce.

On connaît déjà différents types de dispositifs de serrage pouvant être utilisés pour fixer un objet sur un plateau en prenant appui sur la surface inférieure de celui-ci, au voisinage de son bord, par exemple comme décrit au brevet US N° 4 176 830, mais ce dispositif, qui comprend un étrier en V articulé par une extrémité sur un organe d'appui et comportant à son extrémité opposée des moyens de serrage élastique ne peut être utilisé que comme une pince et non pas comme un étau.

Le brevet US N° 2 658 540 décrit un dispositif comprenant un élément coudé articulé par une extrémité sur un axe porté par un support et comportant à son extrémité opposée un manchon fileté dans lequel est disposée une vis portant à une extrémité un organe de serrage.

Ce dispositif est adapté pour serrer un objet sur une surface sur laquelle il est lui-même fixé.

L'invention vise à créer un étau qui, tout en étant d'une construction très simple, puisse être aisément monté et démonté et soit utilisable pour assurer des serrages de pièces dans plusieurs directions différentes et puisse laisser entièrement dégagée la surface de travail lorsqu'il est inutilisé.

Elle a en conséquence pour objet une presse-étau destinée à être fixée sous un plateau de table ou d'établi, à proximité d'un bord dudit plateau, du type comportant un bâti, un étrier articulé sur ledit bâti par une de ses extrémités et portant à son extrémité opposée une vis de serrage pourvue d'une mâchoire, ledit bâti étant fixé à une semelle caractérisée en ce que la semelle est montée à coulissement dans un rail fixé sous ledit plateau, et en ce qu'elle comporte en outre des moyens de maintien dudit étrier dans des positions angulaires déterminées par rapport au plateau.

D'autres caractéristiques de l'invention apparaîtront au cours de la description que va suivre, faite en référence aux dessins annexés, donnés uniquement à titre d'exemple et sur lesquels:
- la fig. 1 est une vue en élévation d'une presse-étau suivant l'invention;
- la fig. 2 est une vue de côté de la presse-étau représenté à la fig. 1;
- la fig. 3 est une coupe à plus grande échelle suivant la ligne 3-3 de la fig. 2;
- la fig. 4 est une vue en coupe analogue à celle de la fig. 1, d'une variante de la presse-étau suivant l'invention;
- la fig. 5 est une coupe suivant la ligne 5-5 de la fig. 4;
- la fig. 6 est une coupe suivant la ligne 6-6 de la fig. 4;
- la fig. 7 est une coupe suivant la ligne 7-7 de la fig. 5;
- la fig. 8 est une vue analogue à celle de la fig. 1, d'une autre variante de la presse-étau suivant l'invention;
- la fig. 9 est une vue de dessous d'une portion curviligne d'un rail de guidage pour la presse-étau suivant l'invention.

La presse-étau représentée à la fig. 1 comporte principalement un bâti 1 fixé sous un plateau 2 d'une table ou d'un établi par l'intermédiaire d'une semelle 3 engagée dans un rail 4 présentant une section en U à bords rabattus, disposé à proximité d'un bord du plateau 2 et fixé audit plateau par des moyens non représentés.

Le bâti 1 comporte deux flasques verticaux 5 de forme à peu près circulaire venus de matière avec la semelle 3, pourvus chacun d'un orifice central 6 dans lequel est engagé un axe 7 d'articulation d'un étrier 8 en forme de U, qui porte à son extrémité opposée un ensemble 9 de vis de serrage qui comporte la vis de serrage 10 proprement dite engagée dans un trou fileté ménagé dans l'étrier 8 et une tige de guidage 11 qui traverse un trou lisse également prévu dans l'étrier. La vis 10 comporte à l'une de ses extrémités une poignée d'actionnement 12 et à son extrémité opposée une mâchoire 13 qui est également portée par l'extrémité correspondante de la tige de guidage 11.

L'étrier 8 comporte à son extrémité par laquelle il est articulé sur le bâti 1, une saillie 14 destinée à coopérer avec des rainures 15 correspondantes ménagées sur l'un des flasques 5, disposés dans des positions angulaires déterminées pour définir des positions d'utilisation de la presse-étau. L'étrier 8 est rendu solidaire de l'axe 7 par une goupille 16 et l'axe 7 est sollicité vers le flasque 5 pourvu des rainures 15 par un ressort 17 monté dans l'orifice 6 du flasque 5 opposé et maintenu dans cet orifice par un cir- clips 18.

En se référant plus particulièrement à la fig. 1, on voit que l'étrier 8 se trouve, comme représenté en traits pleins maintenu en position horizontale, ce qui permet d'utiliser la presse-étau pour assurer le serrage en bout d'une pièce que l'on place en butée contre un taquet 19 prévu sur le plateau 2, ou directement sur le chant du plateau.

On voit également, comme représenté en traits mixtes, que l'étrier peut être placé en position verticale auquel cas, la presse-étau peut assurer un serrage d'une pièce simplement posée sur le plateau 2.

Enfin, une vue partielle en traits mixtes de l'étrier 8 montre que celui-ci peut être placé en position effacée de manière à dégager complé- tement le plateau 2.

Dans chacune de ces trois positions représentées à la fig. 1, la saillie 14 de l'étrier 8 doopère avec une rainure 15 correspondante, l'étrier étant appliqué contre le flasque pourvu desdites rainures par le ressort 17.

Le fait de monter le bâti 1 de la presse-étau suivant l'invention par l'intermédiaire d'une semelle 3 engagée à coulissement dans un rail 4, disposé sous le plateau d'une table ou d'un établi, permet de déplacer l'étau le long dudit rail dans toutes positions appropriées d'utilisation. Le rail permet en outre de recevoir deux ou plusieurs presse-étaux suivant l'invention lorsqu'il s'agit de maintenir une pièce d'une grande longueur.

Par ailleurs, il est possible d'envisager de disposer plusieurs rails à la périphérie du plateau 2 de manière à permettre l'utilisation de la presse-étau suivant l'invention sur plusieurs côtés du plateau.

Le rail peut être réalisé curviligne auquel cas, la semelle 3 doit présenter une forme lui permettant de coulisser dans les parties incurvées du rail4.

La presse-étau représentée à la fig. 4 concerne comme celle de la fig. 1, un bâti 20 fixé sous un plateau 21 d'une table par l'intermédiaire d'une semelle 22 engagée dans un rail 23 présentant une section en U à bords rabattus, disposée à proximité d'un bord du plateau 21 et fixée audit plateau par des vis 24.

Le bâti 20 comporte deux flasques verticaux 25 ayant à peu près la forme de demi-cercleset pourvus chacun d'un orifice central 26 dans lequel est engagé un axe 27 d'articulation d'un support oscillant 28 pour une tige 29 dont une extrémité 30 repliée à angle droit supporte un ensemble de mâchoire 31. Ainsi qu'on peut le voir à la fig. 5, le support oscillant 28 comporte une première douille 32 dans laquelle est engagé l'axe 27 d'articulation du support et une seconde douille 33 de direction perpendiculaire à la première, dans laquelle est engagée la tige 29 portant l'ensemble de mâchoire 31. Les deux douilles 32 et 33 sont reliées entre elles par une âme 34 pourvue d'un orifice 35 dans lequel est engagée une broche 36 d'immobilisation angulaire du support 28.

La broche 36 est pourvue à une de ses extrémités d'une poignée 37 et elle est engagée dans des orifices d'indexation 38 régulièrement répartis à la périphérie des flasques 25. La broche 36 est en outre maintenue en place par un ressort 39 disposé entre l'âme 34 du support 28 et une rondelle 40 prenant appui contre l'un des flasques 25 du bâti 20; le ressort 39 et la rondelle 40 sont tous deux montés sur l'extrémité de la broche 36 opposée à la poignée 37.

Une vis 41 pourvue d'un bouton de manoeuvre 42 est destinée à assurer l'immobilisation de la tige 29 dans la douille 33.

On voit qu'ainsi le support oscillant 28 constitue avec la tige 29 et son extrémité pliée à angle droit 30, un étrier dont la longueur peut être réglée en déplaçant axialement la tige 29 dans la douille 33.

Un gousset de renforcement 43 est avantageusement soudé au niveau du coude reliant la tige 29 à son extrémité 30.

L'ensemble de mâchoire 31 est constitué par un manchon fileté 44 soudé à l'extrémité 30 de la tige 29 et dans lequel est montée une vis de serrage 45. La vis 45 comporte à l'une de ses extrémités une poignée d'actionnement 46 et se termine à son extrémité opposée par une rotule 47 sur laquelle est articulée une mâchoire 48. Sur sa face opposée à celle se trouvant en regard du plateau 21, la mâchoire 48 porte un guide 49 d'immobilisation en rotation terminé à sa partie inférieure par une encoche 50 chevauchant la tige 29.

Ainsi qu'on peut le voir à la fig. 7, la semelle 22 du bâti 20 est réunie aux flasques 25 par une portion 51 de forme octogonale dont la distance entre deux côtés parallèles est légèrement inférieure à l'écartement entre les bords rabattus du rail 23 fixé sous le plateau 21.

Par ailleurs, le rail 23 présente à l'une de ses extrémités, une portion 52 de changement d'orientation du bâti 20. Dans cette portion 52, les rebords rabattus du rail comportent des découpes 53 dans lesquelles sont placés des ressorts à lames 54 destinés à permettre la rotation de la partie 51 du bâti 20 tout en assurant son maintien dans la position angulaire choisie.

Un tel agencement permet de choisir huit orientations différentes de la mâchoire 48 par rapport au plateau 21, ce qui augmente considérablement les possibilités de la presse-étau.

La variante de presse-étau représentée à la fig. 8 differe de celle de la fig. 4 en ce que l'étrier porte-mâchoire de cette presse-étau est constitué par une tige coudée 55 dont une partie 56 pliée à angle droit, porte à son extrémité une douille 57 articulée sur un bâti non représenté analogue au bâti 20 de la fig. 4, et par un ensemble de mâchoire 58 fixé de façon réglable sur la portion rectiligne de la tige 55 au moyen d'un support 59.

Le support 59 comporte une douille 60 traversée par la tige 55 et pourvu d'un dispositif d'immobilisation 61 à vis et bouton de manoeuvre et un manchon fileté 62 relié à la douille 60 par une portion intermédiaire 63. Une vis de serrage 64 pourvue à l'une de ses extrémités d'une poignée 65 et portant à son extrémité opposée une mâchoire 66 est engagée dans le manchon fileté 62.

Par ailleurs, la presse-étau de la fig. 8 est semblable à la presse-étau de la fig. 4 et ne sera donc pas décrite davantage.

La portion de rail de guidage représentée à la fig. 9 est une portion d'angle constituée de deux éléments modulaires rectilignes 67 réunis par un élément modulaire curviligne 68, ces éléments étant fixés sous le plateau 69 d'une table ou d'un établi, au moyen de vis 70.

On constate qu'un bâti tel que le bâti 20 pourvu d'une semelle 22 de forme circulaire, peut être déplacé librement le long du trajet défini par le rail constitué par l'assemblage des modules 67 et 68, à condition que la portion octogonale 51 de liaison entre la semelle 22 et les flasques 25 présente des dimensions légèrement inférieures à l'écartement entre les rebords rabattus de ces modules.

## Revendications

1. Presse-étau destinée à être fixée à un plateau (2) de table ou d'établi, à proximité d'un bord dudit plateau, du type comportant un bâti (1), un étrier (8) articulé sur ledit bâti (1) par une de ses extrémités et portant à son extrémité opposée une vis de serrage (10) pourvue d'une mâchoire (13), ledit bâti (1) étant fixé à une semelle (3) caractérisé en ce que la semelle est montée à coulissement dans un rail (4) fixé sous ledit plateau (2), et en ce qu'elle comporte en outre des moyens (14, 15, 17) de maintien dudit étrier (8) dans des positions angulaires déterminées par rapport au plateau (2).

2. Presse-étau suivant la revendication 1, caractérisé en ce que lesdits moyens de maintien comprenent une saillie prévue sur l'étrier (8) à proximité de son articulation sur le bâti (1), des rainures (15) destinées à recevoir ladite saillie (14) ménagées dans des positions angulaires déterminées dans l'un des flasques (5) de l'étrier (8) et un ressort (17) d'application dudit étrier contre le flasque (5) pourvu desdites rainures, ledit ressort étant monté dans un trou (6) de montage de l'axe (7) de rotation dudit étrier dans ledit flasque (5) opposé à celui pourvu desdites rainures.

3. Presse-étau suivant l'une quelconque des revendications 1 et 2, caractérisée en ce que ledit rail (4) dans lequel ladite semelle (3) du bâti est montée coulissante présente une section en U à rebords rabattus vers l'intérieur.

4. Presse-étau suivant l'une quelconque des revendications 1 à 3, caractérisée en ce que ledit rail (4) est rectiligne.

5. Presse-étau suivant l'une quelconque des revendications 1 à 4, caractérisée en ce que ledit rail est au moins partiellement incurvé et la semelle (3) dudit bâti a une forme adaptée pour permettre le passage de la semelle dans les parties incurvées dudit rail (4).

6. Presse-étau suivant la revendication 1 caractérisée en ce que lesdits moyens de maintien comprenent un orifice (35) ménagé dans l'étrier (29, 30, 34) à proximité de son articulation sur le bâti (20) des orifices d'indexation (38) régulièrement répartis à la périphérie des flasques (25) du bâti (2G), une broche (36) d'immobilisation angulaire de l'étrier, engagée dans l'orifice (35) de l'étrier et dans les orifices d'indexation (38) correspondant à une position angulaire donnée, des moyens élastiques (39) étant prévus pour assurer le maintien en place de ladite broche.

7. Presse-étau suivant l'une quelconque des revendications précédentes, caractérisée en ce que ledit étrier de longueur réglable comporte un support oscillant (28) articulé sur le bâti (20) une tige (29) portant à l'une de ses extrémités (30) repliée à angle droit un ensemble de mâchoire (31) et est fixé dans ledit support par des moyens d'immobilisation réglables (41, 42).

8. Presse-étau suivant l'une quelconque des revendications 1 à 7, caractérisée en ce que ledit étrier de longueur réglable comporte une tige coudée (55) dont une partie (56) pliée à angle droit est articulée sur le bâti de la presse-étau et un support (59) pour un ensemble de mâchoire (58) fixé sur ladite tige (55) par des moyens d'immobilisation réglables (61)..

9. Presse-étau suivant l'une quelconque des revendications 1 à 8, caractérisée en ce que les flasques (25) du bâti (20) sont reliés à la semelle (22) par une portion (51) de forme polygonale et en ce que le rail (23) présente une portion (52) de changement d'orientation du bâti (20) dans laquelle les rebords rabattus du rail comportent des découpes (53) dans lesquelles sont placés des organes élastiques (54) destinés à permettre la rotation de la portion (51) du bâti (20) tout en assurant son maintien dans une position angulaire choisie.

## Patentansprüche

1. Schraubstock zur Befestigung an einer Tisch- oder Werkbankplatte (2) in Nähe eines Rands hiervon,
- mit einem Unterteil (1),
- mit einem Bügel (8), der mit einem seiner Enden am Unterteil (1) angelenkt ist und an seinem entgegengesetzten Ende eine mit Backen (13) versehene Klemmschraube (10) trägt,
- wobei das Unterteil (1) an einer Fußplatte (3) befestigt ist,
dadurch gekennzeichnet,
- daß die Fußplatte in einer unter der Platte (2) befestigten Schiene (4) verschiebbar angebracht ist, und
- daß der Schraubstock außerdem eine Einrichtung (14, 15, 17) zum Halten des Bügels (8) in gegenüber der Platte (2) festgelegten Winkelstellungen aufweist.

2. Schraubstock nach Anspruch 1, dadurch gekennzeichnet,
- daß die Halteeinrichtung aufweist: einen Vorsprung, der am Bügel (8) in Nähe seiner Anlenkung am Unterteil (1) vorgesehen ist, der Aufnahme des Vorsprungs (14) dienende Nuten (15), die in gegebenen Winkelstellungen in einem der Flansche (5) des Bügels (8) ausgebildet sind, und eine Feder (17), die den Bügel gegen den mit Nuten versehenen Flansch (5) drückt,
- wobei die Feder in einem Loch (6) für den Einbau der Drehachse (7) des Bügels in dem Flansch (5) angeordnet ist, der dem mit Nuten versehenen Flansch gegenüberliegt.

3. Schraubstock nach einem der Ansprüche 1 und 2, dadurch gekennzeichnet,
- daß die Schiene, in der die Fußplatte (3) des Unterteils verschiebbar eingebaut ist, einen U-förmigen Querschnitt mit nach innen umgebogenen Rändern aufweist.

4. Schraubstock nach einem der Ansprüche 1 bis 3, dadurch gekennzeichnet,
- daß die Schiene (4) geradlinig ist.

5. Schraubstock nach einem der Ansprüche 1 bis 4, dadurch gekennzeichnet,
- daß die Schiene wenigstens teilweise gekrümmt ist, und
- daß die Fußplatte (3) des Unterteils eine angepaßte Form hat, um ihren Durchtritt in den gekrümmten Teilen der Schiene (4) zu ermöglichen.

6. Schraubstock nach Anspruch 1, dadurch gekennzeichnet,
- daß die Halteeinrichtung aufweist: eine Öffnung (35), die im Bügel (29, 30, 34) in Nähe von dessen Anlenkung am Unterteil (20) ausgebildet ist, Einrastöffnungen (38), die am Umfang der Flansche (25) des Unterteils (20) regelmäßig verteilt sind, einen der winkelmäßigen Festlegung des Bügels dienenden Stift (36), der in die Öffnung (35) des Bügels und in die entsprechenden Einrastöffnungen (38) in einer gegebenen Winkelstellung eingesetzt ist,
- wobei eine elastische Einrichtung (39) den Stift an seinem Platz hält.

7. Schraubstock nach einem der vorhergehenden Ansprüche, dadurch gekennzeichnet,
- daß der Bügel von einstellbarer Länge aufweist: einen am Unterteil (20) angelenkten schwenkbaren Halter (28) und eine Stange (29), die an einem im rechten Winkel umgebogenen Ende (30) eine Backenanordnung (31) aufweist und im Halter durch eine einstellbare Festlegungseinrichtung (41,42) befestigt ist.

8. Schraubstock nach einem der Ansprüche 1 bis 7, dadurch gekennzeichnet,
- daß der Bügel von einstellbarer Länge aufweist: eine abgewinkelte Stange (55), von der ein im rechten Winkel umgebogener Teil (56) am Unterteil des Schraubstockes angelenkt ist, und einen Halter (59) für eine Bakkenanordnung (59), der an der Stange (55) durch eine einstellbare Festlegungseinrichtung (61) befestigt ist.

9. Schraubstock nach einem der Ansprüche 1 bis 8, dadurch gekennzeichnet,
- daß die Flansche (25) des Unterteils (20) über einen vieleckigen Abschnitt (51) mit der Fußplatte (22) verbunden sind, und
- daß die Schiene (23) einen der Richtungsänderung des Unterteils (20) dienenden Abschnitt (52) aufweist, in dem die umgebogenen Ränder der Schiene Ausschnitte (53) aufweisen, in denen elastische Organe (54) eingesetzt sind, die der Drehung des Abschnitts (51) des Unterteils (20) dienen und dessen Halt in einer gewählten Winkelstellung gewährleisten.

## Claims

1. A clamp-vice adapted to be fixed to a plate (2) of a table or bench in proximity to an edge of said plate, of the type comprising a frame (1), a yoke (8) pivotally connected to said frame (1) by one of its ends and carrying at its opposite end a clamping screw (10) provided with a jaw (13), said frame (1) being fixed to a sole plate (3), characterised in that the sole plate is slidably mounted in a rail (4) fixed under said plate (2), and it further comprises means (14, 15, 17) for maintaining said yoke (8) in given angular positions relative to the plate (2).

2. A clamp-vice according to claim 1, characterised in that said maitaining means comprise a projection prvided on the yoke (8) in proximity to its pivotal mounting on the frame (1), grooves (15) for receiving said projection (14) formed in given angular positions in one of the flanges (5) of the yoke (8), and a spring (17) for applying said yoke against the flange (5) provided with said grooves, said spring being mounted in an aperture (6) for mounting the pivot pin (7) of said yoke in said flange (5) opposed to that provided with said grooves.

3. A clamp-vice according to claim 1 or 2, characterised in that said rail (4) in which said sole plate (3) of the frame is slidably mounted has a U-section having inwardly extending edge portions.

4. A clamp-vice according to any one of the claims 1 to 3, characterised in that said rail (4) is rectilinear.

5. A clamp-vice according to any one of the claims 1 to 4, characterised in that said rail is at least partly curved and the sole plate (3) of said frame has a shape adapted to permit a passage of the sole plate in the curved parts of said rail (4).

6. A clamp-vice according to claim 1, characterised in that said maintaining means comprise an aperture (35) formed in the yoke (29, 30, 34) in proximity to its pivotal mounting on the frame (20), indexing orifices (38) evenly spaced apart on the periphery of the flanges (25) of the frame (20), a pin (36) for angularly immobilizing the yoke engaged in the aperture (35) of the yoke and in the indexing orifices (38) corresponding to a given angular position, resiliently yieldable means (39) being provided for maintaining said pin in position.

7. A clamp-vice according to any one of the preceding claims, characterised in that said yoke of adjustable length includes a swingable support (28) pivotally mounted on the frame (20), a rod (29) carrying at one of its ends (30) which is bent at a right angle a jaw unit (31) and is fixed in said support by adjustable immobilizing means (41,42).

8. A clamp-vice according to any one of the claims 1 to 7, characterised in that said yoke of adjustable length includes a bent rod (55) having a part (56) bent at a right angle and pivotally mounted on the frame of the clamp-vice and a support (59) for a jaw unit (58) fixed on said rod (55) by adjustable immobilizing means (61).

9. A clamp-vice according to any one of the claims 1 to 8, characterised in that the flanges (25) of the frame (20) are connected to the sole plate (22) by a portion (51) of polygonal shape and the rail (23) has a portion (52) corresponding to the change in orientation of the frame (20) in which portion the formed-over edge portions of the rail include notches (53) in which are placed resiliently yieldable means (54) for permitting the rotation of the portion (51) of the frame (20) while maintaining it in a chosen angular position.
